# EUROPÄISCHE PATENTSCHRIFT

(11) **EP 2 014 581 B1**
(45) Veröffentlichungstag und Bekanntmachung des Hinweises auf die Patenterteilung: **19.01.2011**
(21) Anmeldenummer: 08002114.0
(22) Anmeldetag: 05.02.2008
(51) Int. Cl.: B65D 90/14

(54) **Stützbein für Container**
Support leg for container
Support pour conteneur

(30) Priorität: 08.07.2007 DE 102007031838
(43) Veröffentlichungstag der Anmeldung: 14.01.2009
(73) Patentinhaber: CMP Container Master Projekt GmbH, 27412 Westertimke (DE)
(72) Erfinder: Siebert, Hugo, 27412 Vorwerk (DE)
(74) Vertreter: Scheffler, Jörg

(56) Entgegenhaltungen:
- EP-A- 1 038 801
- WO-A-2004/002859
- DE-A1- 1 900 560
- DE-A1- 3 407 668
- DE-U1- 20 120 996
- DE-U1- 20 312 199
- FR-A- 2 822 925

## Beschreibung

Die Erfindung betrifft ein Stützbein für einen Tankcontainer oder einen für einen Tankcontainer bestimmten Tragrahmen mit einem ersten rohrförmigen Segment und einem zweiten rohrförmigen Segment, die winklig miteinander verbunden sind, und mit einem Lagerelement, das zur Befestigung an dem Tankcontainer oder dem Tragrahmen vorgesehen ist und in welchem das erste Segment derart gelagert ist, dass das Stützbein von einer Standposition in eine Transportposition und zurück verschwenkbar ist.

Derartige Stützbeine erlauben das Abstellen eines damit versehenen Tankcontainers oder Boxcontainers. Bei dem auf einer Transporteinheit angeordneten Container werden zunächst die Stützbeine aus einer Transportposition, in der die Stützbeine die Beförderung nicht behindernd angeordnet sind, in die Stützposition verschwenkt. In dieser Position kann die Transporteinheit unter dem Container fortbewegt werden und die Last des Containers wird von den Stützbeinen aufgenommen. Eine Strebe dient der Sicherung der Stützposition.

Für eine Höhenverstellung der Stützbeine, um eine Anpassung an unterschiedliche Rampen-und Fahrzeughöhen nahezu stufenlos zu ermöglichen, ist aus der WO 2004/002859 ein Teleskopteil aus mehreren ineinanderpassenden Aluminiumprofilen bekannt, die in einer gewünschten Position arretierbar sind.

Dokument EP-A1-1038801 offenbart ein Stützbein gemäss dem Oberbegriff des Anspruchs 1.

Der Erfindung liegt die Aufgabe zu Grunde, eine Möglichkeit zu schaffen, ein kompaktes und stabiles Stützbein anzugeben, welches eine einfache Handhabung gestattet.

Diese Aufgabe wird erfindungsgemäß mit einem Stützbein gemäß den Merkmalen des Anspruchs 1 gelöst. Die weitere Ausgestaltung der Erfindung ist den Unteransprüchen zu entnehmen.

Bei einem Stützbein der eingangs beschriebenen Art ist erfindungsgemäß vorgesehen, dass das erste Segment in Richtung seiner Längsachse innerhalb des Lagerelements verschiebbar ist und einen ersten Abschnitt mit einem drehfesten Querschnittsprofil und einen zweiten Abschnitt aufweist, der derart vorgesehen ist, dass das erste Segment um die Längsachse drehbar ist. Aufgrund der Verschiebung kann sich entweder der erste Abschnitt mit einem drehfesten Querschnittsprofil oder der zweite, drehbare Abschnitt in dem Bereich des Lagerelements befinden. Mittels des drehfesten Abschnitts kann die Ausrichtung des Stützbeins in Bezug auf das Lagerelement arretiert werden und das Stützbein ist in dieser Position, beispielsweise der Stützposition, stabil gehalten. Um nun das Stützbein von der Stützposition in die Transportposition zu verschwenken, wird das Stützbein in Richtung der Längsachse des ersten Segments verschoben, sodass der Abschnitt mit dem drehfesten Querschnittsprofil aus dem Lagerelement heraus bewegt wird und der drehbare Abschnitt in diesen Bereich des Lagerelements gelangt. Das Stützbein kann nun verschwenkt werden. Dabei kann erfindungsgemäß auf eine Strebe zur Festlegung des Stützbeins in der Standposition verzichtet werden. Selbstverständlich kann eine solche Strebe, die beispielsweise mittels eines Bolzens an einer Durchbrechung des Stützbeins festlegbar ist, ergänzend angeordnet werden. Neben Tankcontainern und einem für diesen bestimmten Tragrahmen ist die Erfindung in vorteilhafter Weise auch bei Tank- oder Silowagen und bei Boxcontainern insbesondere mit einer Gesamtlast von bis zu 37 t einsetzbar.

Die Segmente können zu einer Baueinheit insbesondere auch einteilig zusammengefasst sein. Bevorzugt sind das erste Segment und das zweite Segment im Wesentlichen senkrecht zueinander angeordnet. Auf diese Weise werden eine Platz sparende Bauform in Verbindung mit einer zuverlässigen Kraftübertragung aufgrund der Containerlast und ein stabiler Stand ermöglicht.

Ein einfacher Aufbau und eine kostengünstige Herstellung werden dadurch erreicht, dass das erste Segment ein Rundrohr ist, das an dem, dem zweiten Segment gegenüberliegenden Ende durch zusätzlich aufgebrachtes, einen Vorsprung bildendes Material ein im Wesentlichen rechteckiges Außenprofil aufweist.

Für eine möglichst spielfreie und stabile Lagerung des ersten Segments weist das Lagerelement ein zum rechteckigen Außenprofil des ersten Segments komplementäres Innenprofil auf.

Um einen kompakten Gesamtaufbau auch in der Transportposition zu erreichen, weist das Lagerelement erfindungsgemäss auf der dem zweiten Segment zugewandten Seite einen das erste Segment teilweise derart umfassenden Vorsprung auf, dass in der Transportposition der Vorsprung das zweite Segment im Bereich der Rohrverbindung abstützt.

Für eine Sicherung der Längsverschiebung des ersten Segments ist an dem Lagerelement ein Verriegelungselement vorgesehen, beispielsweise ein Verriegelungsbolzen.

Das Stützbein ist mit einer weiteren vorteilhaften Ausgestaltung, beispielsweise mit einer Höhenverstellung ausgestattet, bei der das zweite Segment mehrere teleskopartig ineinandergreifende Teilrohre aufweist. Die Festlegung der gewünschten axialen Position erfolgt dabei kraftschlüssig oder formschlüssig, beispielsweise mittels eines in eine von mehreren Ausnehmungen eingreifenden Steckbolzens.

Ein stabiler Stand des Stützbeins wird dadurch erreicht, dass das zweite Segment ein im Wesentlichen rechteckiges Profil aufweist.

Für eine nahezu stufenlose Höhenanpassung ist vorgesehen, dass das zweite Segment an dem der Rohrverbindung gegenüberliegenden Ende ein mit einem Außengewinde versehenes Fußteil aufweist.

Aus Gewichtsgründen besteht zumindest ein Segment aus Aluminium.

In vorteilhafter Weise ist ein Container mit mehreren erfindungsgemäßen Stützbeinen, beispielsweise mit vier Stützbeinen, versehen.

Die Erfindung lässt verschiedene Ausführungsformen zu. Zur weiteren Verdeutlichung ihres Grundprinzips ist eine davon in den Zeichnungen beispielhaft dargestellt und wird nachfolgend detaillierter beschrieben. Diese zeigen in
- Fig. 1: eine perspektivische Ansicht des erfindungsgemäßen Stützbeins in Standposition;
- Fig. 2: eine perspektivische Ansicht des in Figur 1 gezeigten Stützbeins in Transportposition.

Figur 1 zeigt in der Standposition das erfindungsgemäße Stützbein 1 mit einem ersten Segment 2 und einem zweiten Segment 3, die im Wesentlichen senkrecht zueinander angeordnet sind. Ferner weist das Stützbein 1 ein Lagerelement 4 auf, durch welches das erste Segment 2 hindurchragt. Durch den in der Figur 1 eingezeichneten Doppelpfeil wird angedeutet, dass das erste Segment 2 entlang seiner Längsachse relativ zu dem Lagerelement 4 verschiebbar ist. Um ein unerwünschtes Verschieben bzw. Verrutschen des ersten Segments 2 zu verhindern, ist an dem Lagerelement 4 ein Verriegelungsbolzen 5 vorgesehen. Das Lagerelement 4 wird an einem Container (nicht dargestellt) befestigt, beispielsweise verschweißt.

Das erste Segment 2 ist in der dargestellten Ausführungsform als ein Rundrohr ausgebildet, sodass der in Figur 1 sichtbare Abschnitt 2a innerhalb des Lagerelements 4 gedreht bzw. verschwenkt werden kann. Der erfindungsgemäß vorgesehene Abschnitt 2b, der verdrehsicher ausgebildet ist, sowie der an dem Lagerelement 4 erkennbare Vorsprung 6 werden nachfolgend unter Bezug auf Figur 2 näher erläutert.

Das erste, runde Segment 2 geht an einem seiner Enden in das im Wesentlich senkrecht dazu angeordnete zweite Segment 3 über, das in dem dargestellten Ausführungsbeispiel einen im Wesentlichen rechteckigen Querschnitt aufweist. Aufgrund einer geeigneten Verbindung zwischen dem runden Segment 2 und dem rechteckigen Segment 3 ist eine beispielsweise diagonal beide Segmente verbindende Strebe nicht erforderlich. Alternativ zu der Darstellung kann eine zusätzliche Strebe nach der Positionierung des Stützbeines 1 in die Standposition mit einer geeigneten Befestigungseinrichtung an den beiden Segmenten 2, 3 angeordnet werden.

Das zweite Segment 3 kann wie gezeigt mehrere teleskopartig ineinandergreifende Teilrohre 3a und 3b aufweisen, die in verschiedenen Höheneinstellungen relativ zueinander verschieb-und arretierbar sind, um eine Höhenanpassung des Stützbeins 1 zu ermöglichen. Am unteren zur Bodenfläche (nicht dargestellt) weisenden Teilrohr 3b ist ein Fußteil 7 vorgesehen. Das Fußteil 7 weist ein mit einem Außengewinde versehenes Rundrohr 7a auf, das mit einem in dem unteren Teilrohr 3b vorgesehenen komplementären Innengewinde (nicht dargestellt) im Eingriff ist. Für eine höhere Stabilität schließt das Fußteil 7 mit einer Standplatte 7b ab.

Um das Stützbein 1 von der Standposition der Figur 1 in die Transportposition der Figur 2 zu verschwenken, ist zunächst das Verriegelungselement 5 zu entriegeln. Anschließend wird das erste Segment 2 entlang seiner Längsachse um eine Teilstrecke verschoben, bis sich der drehbare Abschnitt 2a innerhalb des Lagerelements 4 befindet. Nun kann das Stützbein 1 derart verschwenkt werden, dass das zweite Segment 3 aus der im Wesentlichen vertikalen Ausrichtung (Figur 1) in die im Wesentlichen horizontale Ausrichtung (Figur 2) gelangt. Abschließend wird das erste Segment 2 weiter verschoben, sodass die Verbindung zwischen den beiden Segmenten 2, 3 in den Bereich des Vorsprungs 6 gelangt. Zur Sicherung der Transportposition kann erneut mittels des Verriegelungselements 5 die Anordnung des ersten Segments 2 innerhalb des Lagerelements 4 arretiert werden.

Der Vorsprung 6 ist u-förmig ausgebildet. Die Öffnung des U weist in die Richtung der Längsachse des zweiten Segments 3 in der Transportposition. Aufgrund der Abstützung der Verbindung der beiden Segmente 2, 3 an den beiden Schenkeln des u-förmigen Vorsprungs 6 ist das Stützbein 1 in der Transportposition gegen eine Verdrehung gesichert.

In Figur 2 ist der drehfeste Abschnitt 2b des ersten Segments 2 zu erkennen. Durch Anbringen mehrerer zusätzlicher Vorsprünge 8 an das Segment 2 wird dieses in dem Abschnitt 2b derart umgeformt, dass eine im Wesentlichen rechteckige Profilebene aufspannt. Das Lagerelement 4 weist ein hierzu komplementäres Innenprofil auf. Auf diese Weise ist das zweite Segment 2 dann in dem Lagerelement 4 verdrehsicher gelagert, wenn sich der Abschnitt 2b in diesem befindet.

Das vorstehend beschriebene Stützbein ist insbesondere für Fracht- und Tankcontainer geeignet und kann beispielsweise mit dem Lagerelement 4 an dem Container angeschweißt sein. Der Einschweißpunkt kann sich hierbei unmittelbar an den unteren Eckbeschlägen eines Containers anschließen. Die vorstehend beschriebene Anordnung ermöglicht trotz geringer bzw. kleiner Einbautiefe eine relativ große Unterfahrbreite bei ausgestellten Stützbeinen. Mit Hilfe der teleskopartig ausgebildeten Teilrohre 3 und der Feinabstimmung durch die Gewindeanordnung 7a kann das Stützbein waagerecht ausgerichtet werden. Im eingeschobenen Zustand sind die Stützbeine bevorzugt bündig mit den Außenmaßen der genormten Frachtcontainer.

## Patentansprüche

1. Stützbein (1) für einen Container oder einen für einen Container bestimmten Tragrahmen mit einem ersten rohrförmigen Segment (2) und einem zweiten rohrförmigen Segment (3), die winklig miteinander verbunden sind, und mit einem Lagerelement (4), das zur Befestigung an dem Container oder dem Tragrahmen vorgesehen ist und in welchem das erste Segment (2) derart gelagert ist, dass das Stützbein (1) von einer Standposition in eine Transportposition und zurück verschwenkbar ist, wobei das erste Segment (2) relativ zu dem Lagerelement (4) axial verschiebbar ist und in Richtung seiner Längsachse einen ersten Abschnitt (2b) mit einem drehfesten Querschnittsprofil und einen zweiten, um die Längsachse zumindest eingeschränkt schwenkbaren Abschnitt (2a) aufweist, **dadurch gekennzeichnet, dass** das Zagerelement (4) einen dem zweiten Segment (3) zugewandten, das erste Segment (2) teilweise derart umfassenden Vorsprung (6) aufweist, dass in der Transportposition der Vorsprung (6) das zweite Segment (3) insbesondere im Bereich der Rohrverbindung abstützt.

2. Stützbein (1) nach Anspruch 1, **dadurch gekennzeichnet, dass** das erste Segment (2) und das zweite Segment (3) im Wesentlichen senkrecht zueinander angeordnet sind.

3. Stützbein (1) nach den Ansprüchen 1 oder 2, **dadurch gekennzeichnet, dass** der zweite Abschnitt (2a) eine rotationssymmetrische Querschnittsform aufweist.

4. Stützbein (1) nach zumindest einem der vorhergehenden Ansprüche, **dadurch gekennzeichnet, dass** zumindest das erste Segment (2) ein Rundrohr aufweist.

5. Stützbein (1) nach zumindest einem der vorhergehenden Ansprüche, **dadurch gekennzeichnet, dass** das drehfeste Querschnittsprofil des ersten Abschnitts (2b) an einem dem zweiten Segment (3) gegenüberliegenden Endbereich einen Vorsprung (8), insbesondere eine eckige Querschnittsform aufweist.

6. Stützbein (1) nach zumindest einem der vorhergehenden Ansprüche, **dadurch gekennzeichnet, dass** das Lagerelement (4) ein zu einem rechteckigen Außenprofil des ersten Abschnitts (21) komplementäres Innenprofil aufweist.

7. Stützbein (1) nach zumindest einem der vorhergehenden Ansprüche, **dadurch gekennzeichnet, dass** das Lagerelement (4) ein Verriegelungselement (5) aufweist.

8. Stützbein (1) nach zumindest einem der vorhergehenden Ansprüche, **dadurch gekennzeichnet, dass** das zweite Segment (3) mehrere teleskopartig ineinandergreifende Teilrohre (3a, 3b) aufweist.

9. Stützbein (1) nach zumindest einem der vorhergehenden Ansprüche, **dadurch gekennzeichnet, dass** das zweite Segment (3) ein im Wesentlichen rechteckiges Profil aufweist.

10. Stützbein (1) nach zumindest einem der vorhergehenden Ansprüche, **dadurch gekennzeichnet, dass** das zweite Segment (3) an dem der Rohrverbindung gegenüberliegenden Ende ein mit einem Außengewinde versehenes Fußteil (7) aufweist.

11. Stützbein (1) nach zumindest einem der vorhergehenden Ansprüche, **dadurch gekennzeichnet, dass** das Stützbein (1) als einen wesentlichen Materialbestandteil Aluminium aufweist.

12. Container oder ein für einen Container bestimmter Tragrahmen mit mehreren Stützbeinen nach zumindest einem der vorstehenden Ansprüche.

## Claims

1. Supporting leg (1) for a container, or for a carrying frame intended for a container, having a first tubular segment (2) and a second tubular segment (3), which are connected at an angle to one another, and having a bearing element (4), which is provided for fastening on the container or the carrying frame and in which the first segment (2) is mounted such that the supporting leg (1) can be pivoted from a standing position into a transporting position and back, wherein the first segment (2) can be displaced axially relative to the bearing element (4) and, in the direction of its longitudinal axis, has a first portion (2b), with a rotationally fixed cross-sectional profile, and a second portion (2a), which can be pivoted at least to a limited extent about the longitudinal axis, **characterized in that** the bearing element (4) has a protrusion (6) which is directed towards the second segment (3) and partially encloses the first segment (2) such that, in the transporting position, the protrusion (6) supports the second segment (3) in particular in the tube-connection region.

2. Supporting leg (1) according to Claim 1, **characterized in that** the first segment (2) and the second segment (3) are arranged substantially perpendicularly to one another.

3. Supporting leg (1) according to Claim 1 or 2, **characterized in that** the second portion (2a) is rotationally symmetrical in cross section.

4. Supporting leg (1) according to at least one of the preceding claims, **characterized in that** at least the first segment (2) has a round tube.

5. Supporting leg (1) according to at least one of the preceding claims, **characterized in that** the rotationally fixed cross-sectional profile of the first portion (2b), at an end region located opposite the second segment (3), has a protrusion (8), in particular an angular cross section.

6. Supporting leg (1) according to at least one of the preceding claims, **characterized in that** the bearing element (4) has an inner profile which complements a rectangular outer profile of the first portion (2b).

7. Supporting leg (1) according to at least one of the preceding claims, **characterized in that** the bearing element (4) has a locking element (5).

8. Supporting leg (1) according to at least one of the preceding claims, **characterized in that** the second segment (3) has a plurality of telescopically interengaging sub-tubes (3a, 3b).

9. Supporting leg (1) according to at least one of the preceding claims, **characterized in that** the second segment (3) has a substantially rectangular profile.

10. Supporting leg (1) according to at least one of the preceding claims, **characterized in that** the second segment (3), at the end located opposite the tube connection, has an externally threaded foot part (7).

11. Supporting leg (1) according to at least one of the preceding claims, **characterized in that** a significant constituent part of the material making up the supporting leg (1) is formed by aluminium.

12. Container, or a carrying frame intended for a container, having a plurality of supporting legs according to at least one of the preceding claims.

## Revendications

1. Béquille (1) de conteneur ou de châssis de support destiné à un conteneur avec un premier segment de forme tubulaire (2) et un deuxième segment de forme tubulaire (3) reliés entre eux selon un certain angle et avec un élément d'appui (4) prévu pour être fixé au conteneur ou au châssis de support et dans lequel le premier segment (2) est placé de telle sorte que la béquille (1) peut être pivotée d'une position debout dans une position de transport et inversement, le premier segment (2) pouvant être déplacé dans le plan axial par rapport à l'élément d'appui (4) et comportant en direction de son axe longitudinal un premier segment (2b) doté d'un profilé à section transversale fixe sans rotation et d'un deuxième segment pivotant (2a) au moins limité autour de l'axe longitudinal, **caractérisée en ce que** l'élément d'appui (4) comporte une saillie (6) orientée vers le deuxième segment (3) incluant en partie le premier segment (2) de telle sorte que dans la position de transport, la saillie (6) soutient le deuxième segment (3), notamment dans la zone de jonction des tubes.

2. Béquille (1) selon la revendication 1, **caractérisée en ce que** le premier segment (2) et le deuxième segment (3) sont disposés pour l'essentiel perpendiculairement l'un par rapport à l'autre.

3. Béquille (1) selon les revendications 1 ou 2, **caractérisée en ce que** le deuxième segment (2a) prend une forme en section transversale symétrique en rotation.

4. Béquille (1) selon au moins l'une quelconque des revendications précédentes, **caractérisée en ce qu'**au moins le premier segment (2) comporte un tube rond.

5. Béquille (1) selon au moins l'une quelconque des revendications précédentes, **caractérisée en ce que** le profilé à section transversale fixe sans rotation du premier segment (2b) comporte une saillie (8), notamment une forme en section transversale en angle, au niveau d'une zone d'extrémité opposée au deuxième segment (3).

6. Béquille (1) selon au moins l'une quelconque des revendications précédentes, **caractérisée en ce que** l'élément d'appui (4) comporte un profilé intérieur complémentaire à un profilé extérieur rectangulaire du premier segment (2b).

7. Béquille (1) selon au moins l'une quelconque des revendications précédentes, **caractérisée en ce que** l'élément d'appui (4) comporte un élément de verrouillage (5).

8. Béquille (1) selon au moins l'une quelconque des revendications précédentes, **caractérisée en ce que** le deuxième segment (3) comporte plusieurs parties de tube (3a, 3b) s'emboîtant les unes dans les autres de façon télescopique.

9. Béquille (1) selon au moins l'une quelconque des revendications précédentes, **caractérisée en ce que** le deuxième segment (3) comporte un profilé pour l'essentiel rectangulaire.

10. Béquille (1) selon au moins l'une quelconque des revendications précédentes, **caractérisée en ce que** le deuxième segment (3) comporte, au niveau de l'extrémité opposée à la jonction des tubes, une partie de pied (7) pourvue d'un filetage extérieur.

11. Béquille (1) selon au moins l'une quelconque des revendications précédentes, **caractérisée en ce que** la béquille (1) comporte de l'aluminium comme composante essentielle des matériaux.

12. Conteneur ou châssis de support réalisé pour un conteneur doté de plusieurs béquilles selon au moins l'une quelconque des revendications précédentes.
